# EUROPÄISCHE PATENTSCHRIFT

(11) **EP 1 297 210 B1**
(45) Veröffentlichungstag und Bekanntmachung des Hinweises auf die Patenterteilung: **14.01.2009**
(21) Anmeldenummer: 01955322.1
(22) Anmeldetag: 25.06.2001
(51) Int. Cl.: D06F 37/26, D06F 39/14

(54) **DICHTUNGSMANSCHETTE**
SEALING COLLAR
GARNITURE D'ETANCHEITE ANNULAIRE

(30) Priorität: 27.06.2000 DE 10031170
(43) Veröffentlichungstag der Anmeldung: 02.04.2003
(73) Patentinhaber: BSH Bosch und Siemens Hausgeräte GmbH, 81739 München (DE)
(72) Erfinder: NITSCHMANN, Kai, 13187 Berlin (DE); PROPPE, Wolfgang, 13589 Berlin (DE)
(86) Internationale Anmeldenummer: PCT/EP2001/007169
(87) Internationale Veröffentlichungsnummer: WO 2002/000988

(56) Entgegenhaltungen:
- DE-A- 2 403 705
- DE-B- 1 083 219
- GB-A- 2 114 606
- GB-A- 2 202 014
- GB-A- 2 296 018
- US-A- 5 860 300

## Beschreibung

Die vorliegende Erfindung betrifft eine Dichtungsmanschette zur Abdichtung von Verbindungen in Haushaltgeräten, insbesondere der Verbindungen zwischen Außentrommel und vorderer Gehäusewand bzw. Laugenbehälteroberteil und Deckrahmen in Waschmaschinen, die mit einem im wesentlichen ringförmigen Spannelement befestigbar ist.

Bei Waschmaschinen oder Waschtrocknern ist es wichtig, eine geeignete Abdichtung zwischen Außentrommel und vorderer Gehäusewand bei Frontlader-Maschinen bzw. zwischen Laugenbehälteroberteil und Deckrahmen bei Toplader-Geräten zu gewährleisten. Üblicherweise werden hierzu Dichtungsmanschetten verwendet, die mittels bekannter, um die Manschette gelegter Spann- oder Spann-/Schraubelemente befestigt werden können.

Aus der DE-OS 2 403 705 ist eine Dichtungsmanschette bekannt, die eine abdichtende Verbindung zwischen dem Laugenbehälter einer Waschmaschine, in dem die Waschtrommel gelagert ist, und der Gehäusewand bzw. der Ladetür bildet. Dabei ist die Dichtungsmanschette an dem Laugenbehälter derart befestigt, daß sie mit einer ringförmigen Halterungs- oder Sicherungsfeder gegen die Außenfläche der Wand des Laugenbehälters gedrückt wird.

Nachteilig an der bekannten Dichtungsmanschette ist, daß ein hoher Montageaufwand zur Befestigung der Dichtungsmanschette nötig ist und daß durch die von außen anbringbaren und sichtbaren Spannelemente keine freie Ausgestaltung der Anschlußgeometrie möglich ist.

Der Erfindung liegt somit die Aufgabe zugrunde, eine Dichtungsmanschette der eingangs genannten Art zu schaffen, bei der die obigen Nachteile vermieden sind, so daß neben einer verbesserten Optik der Montageaufwand reduziert wird, und die Form der zu befestigenden Abschnitte der Dichtungsmanschette äußerst variabel gestaltet werden kann.

Diese Aufgabe wird gemäß der Erfindung dadurch gelöst, daß das Spannelement in das Innere des zu befestigenden Abschnitts der Manschette einformbar ist. Dadurch wird der Montageaufwand vor Ort erheblich reduziert, und die Form der Dichtungsmanschette kann äußerst variabel gestaltet werden. Vorteilhafterweise ist das Spannelement zudem nach außen hin nicht sichtbar.

Vorteilhafterweise weist die Dichtungsmanschette in ihrem Inneren einen ringförmigen Kanal auf, der durch mindestens eine Rille mit der Außenoberfläche der Dichtungsmanschette verbunden ist. Dadurch wird gewährleistet, daß das Spannelement einen festen und sicheren Halt in der Dichtungsmanschette hat und dennoch jederzeit von außen Zugriff auf das Spannelement besteht.

Besonders vorteilhaft kann das Spannelement vor der Montage der Dichtungsmanschette im Haushaltgerät bereits in der Dichtungsmanschette vormontiert sein, wodurch der Montageaufwand beim Einsetzen der Dichtungsmanschette noch weiter reduziert werden kann.

Zur Vereinfachung des Herstellungsvorgangs ist es weiterhin vorteilhaft, die Dichtungsmanschette durch Spritzgießen zu bilden.

Der Aufwand der Vormontage des Spannelements in der Dichtungsmanschette entfällt in vorteilhafter Weise, wenn die Manschette das Spannelement beim Spritzgießen bereits enthält.

Ist ein Wulst der Dichtungsmanschette so ausgebildet, daß es mit einem gewölbten, im wesentlichen ringförmigen Randbereich des die Türöffnung begrenzenden Endes der vorderen Gehäusewand in Eingriff kommt, so liefert das den Vorteil, daß eine hervorragend an die bisher verwendeten Waschmaschinenteile angepaßte Dichtungsmanschette geschaffen wird.

Weitere Einzelheiten, Merkmale und Vorteile der Erfindung ergeben sich aus der nachfolgenden Beschreibung unter Bezugnahme auf die Zeichnungen. Darin zeigen
- Fig. 1: den senkrechten Schnitt durch den Türbereich einer Frontlader- Waschmaschine,
- Fig. 2: eine vergrößerte Ansicht der Einzelheit in Fig. 1 von einer ersten Ausführungsform des Befestigungsbereiches der erfindungsgemä- ßen Dichtungsmanschette und
- Fig. 3: eine vergrößerte Ansicht der Einzelheit II in Fig. 1 von einer zweiten Ausführungsform der erfindungsgemäßen Dichtungsmanschette.

Die Schnittansicht eines Türbereichs einer Frontlader-Waschmaschine in Fig. 1 zeigt eine Bullaugen-Tür 1, bestehend aus einem topfartigen Glasfenster 2, das in einem Rahmen 3 befestigt ist. Auf der Innenseite des Randbereiches der Tür 1 liegen in Verschlußstellung der Tür Dichtlippen 4 und 5 an, die ein Austreten von Wasser aus dem rechts der Tür gelegenen Innenraum der Waschmaschine nach außen verhindern.

Die Tür 1 ein ist über ein nicht gezeigtes Scharnier an einem Fensterausschnitt eines Gehäuses 6 der Waschmaschine befestigt, das im Randbereich 7 des Fensters einen vorgerollten Blechkragen 8 enthält. Auf diesen Blechkragen ist der äußere Wulst 9 einer Manschette 10 geknöpft. Ein in den Wulst eingelegtes Spannelement 11, beispielsweise eine ringförmige Schraubenfeder, spannt den Wulst 9 gegen die Kehle des Blechkragens 8.

Die Fig. 2 und 3 zeigen in einer vergrößerten Schnittansicht den Wulst 9 der Dichtungsmanschette 10, das einen ringförmigen Kanal 12 in seinem Inneren aufweist. Der Kanal 12 ist in Fig. 2 über eine, in Fig. 3 über zwei senkrecht zueinander angeordnete Rillen 13 bzw. 13 und 14 mit der Außenoberfläche des Wulstes 9 der Dichtungsmanschette 10 verbunden. In den ringförmigen Kanal 12 ist ein im wesentlichen ringförmiges Spannelement 11 eingeformt. Im Wulst 9 der Dichtungsmanschette 10 ist eine im ungefähr viertelkreisförmige Ausnehmung eingeformt, in die ein aufgerollter, im wesentlichen ringförmiger Kragen 8 des die Türöffnung begrenzenden Randes des vorderen Ausschnittes der Gehäusewand 7 eingeführt ist.

In einer Ausführungsform gemäß Fig. 3, in der der Fenster-Randbereich 7 der vorderen Gehäusewand 6 nur einen schmalen eingetulpten Rand aufweist, empfiehlt sich zur Abdeckung dieses Randbereiches noch eine ringförmige, den Randbereich 7 abdeckende, umlaufende Lippe 16.

Die Herstellung der Dichtungsmanschette 10 erfolgt üblicherweise über das Spritzgießverfahren. Dabei wird eine entsprechende Form ausgestaltet und unter Hochdruck mit flüssigem und elastischem Material (z. B. Kautschuk) ausgespritzt, das später weichelastisch aushärtet, wodurch eine bis ins Detail genaue vorbestimmte Form der Dichtungsmanschette 10 gebildet werden kann.

Zum Einformen des Spannelements 11 in das Innere der Dichtungsmanschette 10 existieren prinzipiell zwei Möglichkeiten. Zum einen kann die Form mit einem entsprechenden Kern für den späteren Kanal 12 und mindestens eine Rille 13 oder 14 ausgestattet sein. Dann ist es nach Aushärten des Spritzgieß-Materials möglich, das Spannelement 11 über die Rille 13 oder 14 in den ringförmigen Kanal 12 im Inneren des Wulsts 9 der Dichtungsmanschette 10 einzuführen.

Alternativ dazu kann das ringförmige Spannelement 11 auch bereits in der Spritzform über eine ringförmige durchlaufende Rippe oder über an einzelnen Punkten der Ringform angebrachte Stege befestigt sein. Beim anschließenden Spritzgießen wird in diesem Fall das Spannelement 11 umspritzt, so daß dieses und die Dichtungsmanschette 10 eine einzige Komponente bilden und kein Einführen des Spannelements 11 in den Kanal 12 mehr nötig ist. Bei der Verwendung von einzelnen Stegen weist der Wulst 9 der Dichtungsmanschette 10 nach dem Spritzgießen keine durchgängige Rille 13 zur Verbindung des Kanals 12 mit der Außenseite der Dichtungsmanschette 10 auf sondern mehrere der Form der Haltestege entsprechende einzelne Durchtrittsöffnungen.

Die Verwendung von mehreren kreisförmigen Rippen in der Spritzform dient für eine bessere Halterung des Spannelements 11. In einem solchen Fall entstehen nach dem Spritzgießen im Wulst 9 der Dichtungsmanschette 10 dementsprechend mehrere ringförmige Rillen 13 und 14.

Als Spannelement 11 können prinzipiell alle selbsttätig elastisch nachspannenden ringförmigen Konstruktionen verwendet werden, etwa auch ein Spannseil oder ein Gummiband höherer Zugkraft. Besonders bevorzugt ist allerdings der Einsatz einer Schraubenfeder, auch "Wurmfeder" genannt, da diese ihre Federkraft auch nach langer Betriebsdauer beibehält und somit eine sichere Abdichtung gewährleistet. Zu beachten ist, daß bei einem direkten Umspritzen einer Schraubenfeder diese zuvor mit einer geeigneten Umhüllung versehen werden muß, da ansonsten beim Spritzgießen Material der Manschette 10 zwischen die einzelnen Federwindungen gelangt, was zu einer Verminderung bzw. völligen Ausschaltung der Federkraft führen kann.

In den vorgenannten Ausführungsformen, die an die üblichen Ausführungsformen des gewölbten, im wesentlichen ringförmigen Kragens 8 des die Türöffnung begrenzenden Randsabschnittes 7 der vorderen Gehäusewand 6 angepaßt sind, wird der Wulst 9 mit dem bereits beim Spritzgießen mitumspritzten oder nach dem Spritzgießen im Kanal 12 vormontierten Spannelement 11 lediglich mit seiner viertelkreisförmigen Ausnehmung über den entsprechend geformten Kragen 8 gestülpt. Durch die Federkraft des Spannelements 11 wird der Wulst 9 der Dichtungsmanschette 10 anschließend dauerhaft gegen diesen Kragen 8 gedrückt, so daß ein Verrutschen der Dichtungsmanschette 10 verhindert wird.

Die Erfindung beschränkt sich jedoch nicht auf die vorliegend beschriebenen Ausführungsformen, sondern umfaßt alle denkbaren geometrischen Formen, angefangen vom einfachen Rechteck bis hin zu kompliziert ausgeführten Wulsten. Der zu befestigende Abschnitt der Dichtungsmanschette muß nur dick genug sein, um das Spannelement in seinem Inneren aufzunehmen. Somit ist der Gegenstand der vorliegenden Erfindung in nahezu allen Bereichen einsetzbar, bei denen Dichtungsmanschetten verwendet werden.

## Patentansprüche

1. Dichtungsmanschette (10) zur Abdichtung von Verbindungen in Haushaltgeräten, insbesondere der Verbindungen zwischen Außentrommel und vorderer Gehäusewand (6) bzw. Laugenbehälteroberteil und Deckrahmen in Waschmaschinen, die mit einem im wesentlichen ringförmigen Spannelement (11) befestigbar ist, **dadurch gekennzeichnet, daß** das Spannelement (11) in das Innere des zu befestigenden Abschnitts (9) der Manschette (10) einformbar ist.

2. Dichtungsmanschette nach Anspruch 1, **dadurch gekennzeichnet, daß** sie einen ringförmigen Kanal (12) aufweist, der durch mindestens eine Rille (13) mit der Außenoberfläche der Dichtungsmanschette (10) verbunden ist und zur Aufnahme des Spannelementes (11) geeignet ist.

3. Dichtungsmanschette nach Anspruch 1 oder 2, **dadurch gekennzeichnet, daß** das Spannelement (11) vor Montage der Dichtungsmanschette (10) im Haushaltgerät in der Dichtungsmanschette (10) vormontiert ist.

4. Dichtungsmanschette nach einem der Ansprüche 1 bis 3, **dadurch gekennzeichnet, daß** sie durch Spritzgießen gebildet wird.

5. Dichtungsmanschette nach einem der Ansprüche 1 bis 4, **dadurch gekennzeichnet, daß** das Spannelement (11) selbsttätig elastisch nachspannbar ausgebildet ist.

6. Dichtungsmanschette nach einem der Ansprüche 1 bis 5, **dadurch gekennzeichnet, daß** das eingeformte Spannelement (11) eine Schraubenfeder ist.

7. Dichtungsmanschette nach einem der Ansprüche 4 bis 6, **dadurch gekennzeichnet, daß** das Spannelement (11) bereits beim Spritzgießen der Manschette (10) mit umspritzt wird.

8. Dichtungsmanschette nach einem der Ansprüche 1 bis 7, **dadurch gekennzeichnet, daß** ein Wulst (9) der Dichtungsmanschette (10) mit eingeformtem Spannelement (11) so ausgebildet ist, daß es mit einem gewölbten, im wesentlichen ringförmigen Kragen (8) des die Türöffnung begrenzenden Randes der vorderen Gehäusewand (6) in Eingriff kommt.

## Claims

1. Sealing sleeve (10) for the sealing of connections in domestic appliances, particularly the connections between outer drum and front housing wall (6) or solution container upper part and cover frame in washing machines, which sleeve is fastenable by a substantially annular tightening element (11), **characterised in that** the tightening element (11) can be moulded in place in the interior of the section (9) which is to be fastened, of the sleeve (10).

2. Sealing sleeve according to claim 1, **characterised in that** it has an annular channel (12), which is connected with the outer surface of the sealing sleeve (10) by at least one groove (13) and which is suitable for reception of the tightening element (11).

3. Sealing sleeve according to claim 1 or 2, **characterised in that** the tightening element (11) is premounted in the sealing sleeve (10) prior to mounting of the sealing sleeve (10) in the domestic appliance.

4. Sealing sleeve according to any one of claims 1 to 3, **characterised in that** it is formed by injection moulding.

5. Sealing sleeve according to any one of claims 1 to 4, **characterised in that** the tightening element (11) is formed to be automatically resiliently retightenable.

6. Sealing sleeve according to any one of claims 1 to 5, **characterised in that** the tightening element (11) moulded in place is a helical spring.

7. Sealing sleeve according to any one of claims 4 to 6, **characterised in that** the tightening element (11) is injection-moulded around already when the sleeve (10) is injection-moulded.

8. Sealing sleeve according to any one of claims 1 to 7, **characterised in that** a bead (9) of the sealing sleeve (10) with tightening element (11) moulded in place is so constructed that it comes into engagement with a curved substantially annular collar (8) of the edge, which bounds the door opening, of the front housing wall (6).

## Revendications

1. Manchette d'étanchéité (10) pour étanchéifier des jonctions dans des appareils ménagers, notamment les jonctions entre un tambour extérieur et une paroi de boîtier antérieure (6) resp. une partie supérieure de cuve à lessivage et un cadre supérieur dans des machines à laver, qui peut être fixée au moyen d'un élément de serrage essentiellement annulaire (11), **caractérisée en ce que** l'élément de serrage (11) peut être inséré dans l'intérieur de la partie (9) de la manchette (10) à fixer.

2. Manchette d'étanchéité selon la revendication 1, **caractérisée en ce qu'**elle comporte un canal annulaire (12) qui est relié à la surface extérieure de la manchette d'étanchéité (10) par au moins une rainure (13) et est adapté pour recevoir l'élément de serrage (11).

3. Manchette d'étanchéité selon la revendication 1 ou 2, **caractérisée en ce que** l'élément de serrage (11) est préalablement monté dans la manchette d'étanchéité (10) avant le montage de la manchette d'étanchéité (10) dans l'appareil ménager.

4. Manchette d'étanchéité selon l'une des revendications 1 à 3, **caractérisée en ce qu'**elle est formée par moulage par injection.

5. Manchette d'étanchéité selon l'une des revendications 1 à 4, **caractérisée en ce que** l'élément de serrage (11) est formé de manière pouvoir être resseré élastiquement de façon automatique.

6. Manchette d'étanchéité selon l'une des revendications 1 à 5, **caractérisée en ce que** l'élément de serrage (11) inséré est un ressort à boudin.

7. Manchette d'étanchéité selon l'une des revendications 4 à 6, **caractérisée en ce que** l'élément de serrage (11) est encastré par injection au moment du moulage par injection de la manchette (10).

8. Manchette d'étanchéité selon l'une des revendications 1 à 7, **caractérisée en ce qu'**un bourrelet (9) de la manchette d'étanchéité (10) avec l'élément de serrage (11) inséré est formé de manière à se mettre en prise avec un rebord (8) courbé essentiellement annulaire du bord de la paroi de boîtier antérieure (6) qui limite l'ouverture de porte.
